# EUROPÄISCHE PATENTSCHRIFT

(11) **EP 0 557 845 B1**
(45) Veröffentlichungstag und Bekanntmachung des Hinweises auf die Patenterteilung: **03.04.1996**
(21) Anmeldenummer: 93102328.7
(22) Anmeldetag: 15.02.1993
(51) Int. Cl.: G03D 15/02

(54) **Verfahren und Vorrichtung zum Trocknen von band- oder blattförmigen, fotografischen Schichtträgern**
Drying method and apparatus for tape-like or sheet-like photographic film supports
Procédé et dispositif pour le séchage de supports de couches photographiques en forme de bandes ou de feuilles

(30) Priorität: 27.02.1992 DE 4206048
(43) Veröffentlichungstag der Anmeldung: 01.09.1993
(73) Patentinhaber: Agfa-Gevaert AG, D-51373 Leverkusen (DE)
(72) Erfinder: Schaffer, Herbert, Dr., W-8022 Grünwald (DE); Kreiner, Horst, Dipl.-Ing., W-8011 Kirchheim (DE); Bauer, Karl-Heinz, W-8000 München 80 (DE)

(56) Entgegenhaltungen:
- EP-A- 0 068 207
- EP-A- 0 070 390
- EP-A- 0 383 484
- US-A- 3 864 843

## Beschreibung

Die Erfindung betrifft ein Verfahren nach dem Oberbegriff des Anspruchs 1 sowie eine Vorrichtung gemäß dem Oberbegriff des Anspruchs 5.

Eine solche Vorrichtung und ein solches Verfahren ist beschrieben in der DE-PS 31 24 688. Dort ist generell ein Verfahren und eine Vorrichtung zum Trocknen von band- oder blattförmigen fotografischen Schichtträgern beschrieben. Bei dem dort beschriebenen Verfahren kann die von den Heizelementen abgegebene Wärmestrahlung je nach dem zu trocknenden Material variiert werden. Beim Trocknen von fotografischen Schichtträgern, bei denen auf einem Schichtträger große Unterschiede im Schwärzungsgrad auftreten, läßt sich beim Stand der Technik keine optimale Intensität der Wärmestrahlung voreinstellen, denn wenig belichtete Stellen sind hell und absorbieren die Wärme in geringerem Maße als die stark belichteten und somit dunklen Bereiche des fotografischen Schichtträgers. Bei einer Einstellung der Intensität auf einen festen Wert besteht die Gefahr, daß entweder die hellen Stellen nicht ausreichend getrocknet, oder aber die dunklen Stellen durch Überhitzung beschädigt werden.

Aufgabe der Erfindung ist es deshalb, ein Verfahren anzugeben und eine Vorrichtung zur Durchführung des Verfahrens zu schaffen, womit trotz partiell unterschiedlicher Wärmestrahlungsabsorption des fotografischen Schichtträgers eine gleichmäßige und filmschonende Trocknung zu erzielen ist.

Die Aufgabe wird gelost durch die kennzeichnenden Merkmale des Verfahrensanspruchs 1 und durch die kennzeichnenden Merkmale des Vorrichtungsanspruchs 5.

Die Erfindung macht sich dabei die Erkenntnis zu eigen, daß eine Wärmestrahlung deren Intensität automatisch entsprechend des Absorptionsgrades des Schichtträgers reguliert wird, vermeidet, daß der Schichtträger entweder nicht ganz getrocknet oder durch überhitzung beschädigt wird. Dazu ist ein Meßsensor vorgesehen, der den Absorptionsgrad des fotografischen Schichtträgers an der Stelle mißt, die der Wärmestrahlung ausgesetzt ist.

Weitere Ausgestaltungen der Erfindung ergeben sich aus den Unteransprüchen.

Ein mögliches Ausführungsbeispiel der Erfindung wird anhand von einer Figur näher erläutert.

Die Figur zeigt einen Film 1, der durch eine nicht näher gezeigte Transportvorrichtung in Richtung des Pfeiles T transportiert wird. Der Film durchläuft dabei eine Trockenvorrichtung. In dieser Trockenvorrichtung sind mehrere Heizelemente 2 angeordnet. Ein Spiegel 3 konzentriert die von den Heizelementen 2 abgegebene Wärmestrahlung auf dem Film 1. Im Material des Spiegels 3 sind Fenster 4 vorhanden, hinter denen Meßelemente 5 angeordnet sind. Jedes Meßelement erfaßt einen Bereich 6 auf dem Film 1 und mißt die den Film durchdringende Wärmestrahlung.

Auf der den Meßelementen 5 gegenüberliegenden Seite des Films 1 befindet sich ein Referenzsensor 7, welcher die von den Heizelementen 2 abgegebene Wärmestrahlung direkt mißt.

Anhand der vom Meßelement 5 und vom Referenzsensor 7 gelieferten Signale läßt sich die Iransmission des Films 1 im Bereich 6 bestimmen. Mit mehreren Meßelementen 5, welche jeweils die Transmission des Films 1 an unterschiedlichen Stellen messen, läßt sich ein Mittelwert der Transmission für den Bereich des Films 1 errechnen, welcher sich gerade in der Trockenvorrichtung befindet. Die Transmission ist ein Maß für den Absorptionsgrad der Wärmestrahlung im Schichtträger. Bei hoher Transmission ist der Absorptionsgrad gering, bei niedriger Transmission hingegen hoch. Durch eine Steuereinrichtung 8 erfolgt ein automatisches Einstellen der von den Heizelementen 2 abgegebenen Wärmestrahlungsintensität.

Durch den Weitertransport des Films 1 in Richtung des Pfeiles T gelangt ein anderer Teil des Films 1 in die Trockeneinrichtung. Die in diesem Teil des Films vorhandene Transmission wird dabei sofort von den Meßelementen 5 erfaßt. Aufgrund der neuen Meßwerte erfolgt, falls erforderlich, sofort eine Änderung der von den Heizelementen 2 abgegebenen Wärmestrahlungsintensität. So ist gewährleistet, daß der in der Trockenvorrichtung befindliche Teil des Films 1 immer mit der richtigen Intensität bestrahlt wird, auch wenn die Transmission des Films, über die gesamte Filmfläche betrachtet, stark unterschiedlich ist.

Der Wärmestrahlungsabsorptionsgrad des Films 1 kann auch anhand der vom Film 1 abgestrahlten Wärmestrahlung ermittelt werden. Bei bekannter Intensität der von den Heizelementen abgegebenen Wärmestrahlung läßt sich aus dem Meßwert für die vom Film 1 abgestrahlte Wärmestrahlung der Absorptionsgrad errechnen.

## Patentansprüche

1. Verfahren zum Trocknen eines band- oder blattförmigen, fotografischen Schichtträgers mittels Wärmestrahlung, dadurch gekennzeichnet, daß der Absorptionsgrad der Wärmestrahlung im Schichtträger ermittelt und die Trocknung mit Hilfe des Meßergebnisses gesteuert wird.

2. Verfahren nach Anspruch 1, dadurch gekennzeichnet, daß zur Ermittlung des Absorptionsgrades der Wärmestrahlung die den Schichtträger durchdringenden Anteile der Wärmestrahlung gemessen werden.

3. Verfahren nach Anspruch 2, dadurch gekennzeichnet, daß als Referenzwert die erzeugte Wärmestrahlung gemessen wird.

4. Verfahren nach Anspruch 1, dadurch gekennzeichnet, daß zur Ermittlung des Absorptionsgrades der Wärmestrahlung die von dem Schichtträger abgestrahlte Wärmestrahlung gemessen wird.

5. Vorrichtung zum Trocknen eines band- oder blattförmigen, fotografischen Schichtträgers (1) mit entlang des Transportweges angeordneten Wärmestrahlern (2) und mit Mitteln (5,7,8) zum Regulieren der Wärmestrahlung, dadurch gekennzeichnet, daß mindestens eine Meßeinrichtung (5) zur Ermittlung des Absorptionsgrades der Wärmestrahlung im Schichtträger (1) vorgesehen ist.

6. Vorrichtung nach Anspruch 5, dadurch gekennzeichnet, daß die Meßeinrichtung (5) so ausgebildet ist, daß sie den Anteil der den Schichtträger (1) durchdringenden Wärmestrahlung mißt.

7. Vorrichtung nach Anspruch 5, dadurch gekennzeichnet, daß Mittel vorgesehen sind, die den Erfassungsbereich des Meßsensors (5) auf einen definierten Bereich (6) auf den Schichtträger (1) begrenzen.

8. Vorrichtung nach Anspruch 5, dadurch gekennzeichnet, daß ein Referenzsensor (7) vorgesehen ist, der die von den Wärmestrahlern (2) abgegebene Wärmestrahlung direkt erfaßt.

## Claims

1. A method of drying a photographic film base in strip- or sheet form by means of thermal radiation, characterised in that the degree of absorption of the thermal radiation in the film base is determined and drying is controlled with the aid of the measured result.

2. A method according to claim 1, characterised in that the proportions of the thermal radiation passing through the film base are measured in order to determine the degree of absorption of the thermal radiation.

3. A method according to claim 2, characterised in that the thermal radiation produced is measured as a reference value.

4. A method according to claim 1, characterised in that the thermal radiation radiated by the film base is measured in order to determine the degree of absorption of the thermal radiation.

5. An apparatus for drying a photographic film base (1) in strip- or sheet form, having thermal radiators (2) disposed along the conveying path and having means (5, 7, 8) for regulating the thermal radiation, characterised in that at least one measuring device (5) is provided for determining the degree of absorption of the thermal radiation in the film base (1).

6. An apparatus according to claim 5, characterised in that the measuring device (5) is constructed so that it measures the proportion of the thermal radiation which passes through the film base (1).

7. An apparatus according to claim 5, characterised in that means are provided which restrict the detection region of the measuring sensor (5) to a defined region (6) on the film base (1).

8. An apparatus according to claim 5, characterised in that a reference sensor (7) is provided which directly detects the thermal radiation emitted by the thermal radiators (2).

## Revendications

1. Procédé de séchage d'un support de couche photographique en forme de bande ou de feuille au moyen d'un rayonnement thermique, caractérisé par le fait que l'on détermine le degré d'absorption du rayonnement thermique dans le support de couche et que l'on commande le séchage à l'aide du résultat de la mesure.

2. Procédé selon la revendication 1, caractérisé par le fait que pour déterminer le degré d'absorption du rayonnement thermique on mesure les proportions du rayonnement thermique qui traversent le support de couche.

3. Procédé selon la revendication 2, caractérisé par le fait que comme valeur de référence on mesure le rayonnement thermique produit.

4. Procédé selon la revendication 1, caractérisé par le fait que pour déterminer le degré d'absorption du rayonnement thermique on mesure le rayonnement thermique émis par le support de couche.

5. Dispositif pour sécher un support de couche photographique (1) en forme de bande ou de feuille, comportant des organes de rayonnement thermique (2) disposés le long du chemin de transport et des moyens (5, 7, 8) de régulation du rayonnement thermique, caractérisé par le fait qu'est prévu au moins un dispositif de mesure (5) pour déterminer le degré d'absorption du rayonnement thermique dans le support de couche (1).

6. Dispositif selon la revendication 5, caractérisé par le fait que le dispositif de mesure (5) est conçu de façon qu'il mesure la proportion du rayonnement thermique qui traverse le support de couche (1).

7. Dispositif selon la revendication 5, caractérisé par le fait que sont prévus des moyens qui, sur le support de couche (1), limitent à une zone définie (6) la zone de saisie du capteur de mesure (5).

8. Dispositif selon la revendication 5, caractérisé par le fait qu'est prévu un capteur de référence (7) qui saisit directement le rayonnement thermique émis par les organes de rayonnement thermique (2).
